# EUROPÄISCHE PATENTANMELDUNG

(11) **EP 0 855 673 A2**
(43) Veröffentlichungstag der Anmeldung: **29.07.1998**
(21) Anmeldenummer: 98100577.0
(22) Anmeldetag: 15.01.1998
(51) Int. Cl.: G06K 17/00

(54) **Verfahren und Anordnung zum Verfolgen und Kontrollieren der Abgabe und/oder Aufnahme von Waren/Warebehältern**

(30) Priorität: 22.01.1997 DE 19702077
(71) Anmelder: EASTMAN KODAK COMPANY, Rochester, New York 14650 (US)
(72) Erfinder: Reichl, Horst, 70323 Stuttgart (DE); Schrimbeck, Peter, 70323 Stuttgart (DE); Tantzen, Hergen M., 70323 Stuttgart (DE)
(74) Vertreter: Reichert, Werner Franz, Dr.

(57) **Abstract**

Method for tracking and controlling the delivery and/or pickup of goods/containers for goods (22₁ₐ, 22_{1b}, 22₂ₐ, .... 22_{Na}, 22_{Nb}, 22_{Nc} ....), comprising the following steps:
a) taking a mobile data terminal (1) in a service center (28); said mobile data terminal (1) having an integrated barcode scanner (10) for reading the data required for performing tracking and control;
b) reading the data which identify a driver (24) performing the pickup or delivery, his route and transportation vehicle (26) used for this purpose;
c) storing of the data read in step b) in a storage of mobile data terminal (1) and displaying of the data read in step b) in a readable form;
d) arriving at all customers (20₁, 20₂ .... 20_{N}) on the round and reading of each customer's barcoded data and of the data of the goods/containers for goods to be picked-up or delivered at said customer together with the simultaneous storage of date and the time;
e) storing the data (including the date and the time) read in step d) in the storage of the mobile data terminal (1) and displaying the data read in step d) in readable form in display (4) of mobile data terminal (1) ; and
f) after completion of the round, transferring of the data from the storage of mobile data terminal (1) to computer system (29) in service center (28).

The arrangement for the above-mentioned method comprises a mobile data terminal (1) with a display (4) and keys (2) for data input and for calling up certain functions stored in mobile data terminal (1) respectively. A barcode scanner (10) is integrated into mobile data terminal (1). All data to be collected are available in the form of a barcode: one barcode is allocated to driver (24), one to transportation vehicle (24), one to each customer (20₁, 20₂ .... 20_{N}) on a round and one to each of the containers for goods (22₁ₐ, 22_{1b}, 22₂ₐ, .... 22_{Na}, 22_{Nb}, 22_{Nc} ....) which are to be delivered to customers (20₁, 20₂ .... 20_{N}) and/or to be picked up from customers (20₁, 20₂ .... 20_{N}).

## Beschreibung

The invention relates to a method for tracking and controlling the delivery and/or pickup of goods/containers for goods. In addition, the invention relates to an arrangement for tracking and controlling the delivery and/or pickup of goods/containers for goods, said arrangement comprising a mobile data terminal with a display and a keyboard for the input of data and the activation of certain functions stored in the mobile data terminal respectively, said arrangement also being provided with a control center having a computer system to which the data stored in the mobile data terminal can be transmitted or through which the functions stored in the data terminal can be updated.

WO-96/13015 discloses a system for tracking the delivery of parcels. The system comprises a portable data terminal with a keyboard and a device for reading the barcode. The portable data terminal is so designed that it can accept and store the data of a certain parcel (barcode), the signature information and the information provided via the keyboard. The data stored in the data terminal are sent via a modem to a central computer.

WO-94/22580 describes a device for producing labels for the identification and for the tracking of samples to be tested in a laboratory. Parts of the barcodes on the samples can also be used for the delivery/pickup at another laboratory. The publication does not disclose the use of the barcoded data for tracking delivery and/or pickup.

In EP-A-0 645 728 an optical scanner is described which is integrated into a communication unit (telephone, mobile phone etc.). Among other things, the scanner can be used for the tracking of stock and sales. The scanned data are immediately transferred to the computer unit. In this instance, storage of the scanned data in the portable unit is not possible.

The object of the present invention is to provide a reliable method and an arrangement which can be used to track the delivery to and pickup from a customer of goods/containers for goods, respectively. In addition, this arrangement and method is intended to provide a fast and reliable information system with which customer inquiries can be answered in detail.

In accordance with the present invention, this method is achieved by means of the following steps:
a.) taking a mobile data terminal in a service center, said mobile data terminal having an integrated barcode scanner which can read the data necessary for performing tracking and control;
b.) reading the barcoded data which serve to identify the driver performing the delivery or pickup , his route and the vehicle used for transportation of the goods;
c.) storing of the data read in step b) in a storage of the mobile data terminal and displaying the data read in step b) in readable form;
d.) arriving at all customers on the delivery or pickup round and reading of each customer's barcoded data and the data of the goods/containers for goods to be picked up or delivered to said customer with simultaneous storage of date and time;
e.) storing the data (including the date and the time) read in step d) in the storage of the mobile data terminal and displaying the data read in step d) in readable form in the display of the mobile data terminal, and
f.) after completion of the delivery and/or pickup round, transferring the data from the storage of the mobile data terminal to the computer system of the service center.

In accordance with the present invention, this object is further achieved in that the arrangement has a barcode scanner integrated in the mobile data terminal, and in that all data to be read by the mobile data terminal are available in the form of a barcode, and in that one barcode is allocated to each driver, one to each transport vehicle, one to each customer of a particular round and one to each container which is to be delivered to and picked up from a customer, respectively.

The advantage of the method and the arrangement in accordance with the present invention is that by using a barcode scanner which is integrated in the mobile data terminal, all data necessary for tracking the delivery and pickup, respectively, can be read and stored in said mobile data terminal. The data stored in the mobile data terminal are read in a control center thereby permitting the completed delivery or pickup to be protocolled. The protocol can contain the day, the time, the number of goods/ containers for goods, the identification number of the goods/ containers for goods, the name of the customer, the customers's identification number and the driver's personal number. The transfer of the data collected by the mobile data terminal to a computer system in a service center provides an instrument able to work quickly and reliably when a response is needed to a customer inquiry. All data are stored in a databank and can be used by applying conventional retrieval techniques.

In addition, the program implemented in the mobile data terminal is so designed that during the process of delivering goods or loading the transport vehicle, it is possible to check whether the right goods/containers for goods have been loaded for a particular round.

Further advantageous embodiments of the invention are to be found in the subclaims.

The subject matter of the invention will now be described with reference to an embodiment shown in the drawings.
- Figs. 1a-1d: show a topview, a rear view, a front view and a side view of an embodiment of a mobile data terminal used;
- Fig. 2: epresents a schematic drawing of the method for picking up and delivering goods/containers for goods to customers, respectively;
- Fig. 3: depicts the main menu on the display of the mobile data terminal;
- FIGS. 4a-b: depict the display of the mobile data terminal showing the driver's data and confirmation of the driver's data;
- Fig. 5: represents the display of the mobile data terminal showing the menu functions available for a delivery/pickup round;
- Figs. 6a-c: show the display of the mobile data terminal giving the data of the loaded container, the customer's data together with the data of the delivered container;
- Fig. 7: depicts the display of the mobile data terminal with the data transfer information; and
- Figs. 8a-b: show the entrance menu on the display of the mobile data terminal for changing the system data and the display for changing the systems data.

A mobile data terminal 1 is used to perform the acquisition of data. A possible embodiment is shown in FIGS. 1a to 1d. It is obvious that the number of keys 2 for the manual input are tailored to meet the needs of the application for which data terminal 1 is used. Modification of keys 2 to suit particular requirements is useful in order to minimize wrong inputs or manipulations by the person operating the terminal. Mobile data terminal 1 has a display 4 showing the different steps of the method and the tasks to be performed by the operator, respectively. Keys 2 are connected to display 4 and are used for making selections and for entering data. An upper left key 2a can be used to switch on mobile data terminal 1 and an upper right key 2b can be used to switch off mobile data terminal 1. The upper left key 2a bears the label "SELECTION" and is used in the program in the mobile data terminal to activate keys with two different functions. A "DATA ACQUISITION" key 2c is provided next to upper right key 2a which, when pressed, produces an empty display 4 thereby allowing the acceptance of new sets of data. Next to "DATA ACQUSITlON" key 2c is "END" key 2d which terminates a certain action and makes a return to the next highest program level possible. The upper right key 2b is labeled "NO" and serves to negate the messages shown in display 4. In addition, as already mentioned, simultaneous pressing of keys 2a and 2b serves to activate or switch off the mobile data terminal. A first and a second arrow key 2e and 2f are provided directly below upper right key 2b. By pressing the first and the second arrow key 2e and 2f it is posible to scroll line by line over the menu points and over the acquisition data in the upward or downward direction. When the upper left key 2a is pressed either the first or last data set or menu point is displayed. "RUBOUT" key 2g is provided below the second arrow key. Using said key 2g the cursor can be moved in an input field to the left. "INPUT" key 2h is located below "RUBOUT" key 2g. By pressing said key 2h, data can be entered via keys 2 and the numerical keys respectively. A"JUMP" key 2k which is positioned below the upper left key 2a can be used to move the cursor during the processing of a task. A "SCAN" key 2i which is set next to "JUMP" key 2k can be pressed to activate a built-in barcode scanner 10.

FIG. 1b shows a rear view of mobile data terminal 1 wherein an interface 6 for the transfer of data is integrated. In addition, a connection 8 for a battery charger is integrated into mobile data terminal 1 (see FIG. 1c) thereby allowing recharging of the batteries (not shown) in mobile data terminal 1. In the embodiment shown in FIG. 1d, barcode scanner 10 is integrated in side wall 12 of mobile data terminal 1. It is obvious, however, that barcode scanner 10 can be integrated anywhere in mobile data terminal 1.

The use of mobile data terminal 1 for the pickup of goods and/or containers for goods 22₁ₐ, 22_{1b}, 22_{2a,} .... 22_{Na}, 22_{Nb}, 22_{Nc} from different customers 20₁, 20₂ to 20_{N} is illustrated in the method as graphically shown in FIG. 2. A service center 28 provides a driver 24 of a transportation vehicle 26 with the mobile data terminal 1. Driver 24 is given a barcode 24a which contains the driver's personal identification number. This barcode 24a is read into mobile data terminal 1 by barcode scanner 10. In the same way, transportation vehicle 26 can be given a barcode 26a which is likewise recorded by barcode scanner 10. On his route the driver has to visit several customers 20₁, 20₂ to 20_{N} and has to pick up goods/containers for goods 22₁ₐ, 22_{1b}, 22_{2a,} .... 22_{Na}, 22_{Nb}, 22_{Nc} from the customers 20₁, 20₂ to 20_{N}. Each customer 20₁, 20₂ to 20_{N} on the driver's route likewise has a barcode 30₁, 30₂ to 30_{N}. This barcode 30₁, 30₂ to 30_{N} can be posted in a pickup room (not shown) or on a door which is opened with a suitable key by driver 24. Barcode 30₁, 30₂ to 30_{N} assigned to customer 20₁, 20₂ to 20_{N} is likewise read by scanner 10 integrated in mobile data terminal 1. The number of the customer is displayed on display 4 and stored in the storage of mobile data terminal 1. For example, driver 24 arrives at first customer 20₁ on his route and uses mobile data terminal 4 to read barcodes 32₁ₐ and 32_{1b} attached to goods/containers for goods 22₁ₐ and 22_{1b} to be picked up; thereafter, the goods/containers for goods 22₁ₐ and 22_{1b} are loaded onto transportation vehicle 26. The same procedure is performed at following customers 20₂ to 20_{N} on said driver's route. After finishing his round, driver 24 returns with transportation vehicle 26 to the service center, where picked-up goods/containers for goods 22₁ₐ, 22_{1b}, 22₂ₐ, .... 22_{Na}, 22_{Nb}, 22_{Nc} are handed over for further processing and the data are read from the storage of mobile data terminal 1. The data can be stored, for instance, in a computer system 29 of a conventional data bank and are hence available for all kinds of search and documentation processes. The data in the storage of mobile data terminal 1 are erased after their transfer from mobile data terminal 1 to computer system 29. In addition, the batteries of mobile data terminal 1 are exchanged or recharged in service center 28.

When delivering goods/containers for goods 22₁ₐ, 22_{1b}, 22₂ₐ, .... 22_{Na}, 22_{Nb}, 22_{Nc}, driver 24 is given mobile data terminal 4 by service center 28. He then uses barcode scanner 10 of mobile data terminal 1 to read his barcode 24a and barcode 26a of transport vehicle 26. Transportation vehicle 26 is loaded with goods/containers for goods 22₁ₐ, 22_{1b}, 22₂ₐ, .... 22_{Na}, 22_{Nb}, 22_{Nc}. In the course of his round, the driver goes to different customers 20₁, 20₂ to 20_{N}. Upon arrival at his first customer 20₁, for example, the driver opens the door to a pickup or delivery room and scans barcode 30₁ put at his disposal there by first customer 20₁. During this step mobile data terminal 1 registers both date and time. In the next step, barcode scanner 10 of mobile data terminal 1 is used to read barcodes 32₁ₐ and 32_{1b} of goods/containers for goods 22₁ₐ and 22_{1b} which have been delivered to first customer 20₁. In this way, the data acquisition at first customer 20₁ is completed and the same method is used at all subsequent customers 20₂ to 20_{N} on the driver's tour.

In another embodiment of the method, driver 24 reads all barcodes attached to goods/containers for goods 22₁ₐ, 22_{1b}, 22₂ₐ, .... 22_{Na}, 22_{Nb}, 22_{Nc} with barcode scanner 10 of mobile data terminal 1 in service center 28; this operation is performed, for example, when loading transportation vehicle 24. When said driver makes his first delivery stop at first customer 20₁, barcodes 32₁ₐ and 32_{1b} of goods/containers for goods 22₁ₐ and 22_{1b} are scanned. Mobile data terminal 1 then checks to ensure that the delivery at first customer 20₁ is correct, and if necessary, will notify the driver should a container be delivered which does not belong to first customer 20₁.

Once driver 24 has been to all customers 20₁, 20₂ to 20_{N} on his route, he then returns mobile data terminal 1 to service center 28. In addition, the data can be transferred via an acoustic coupler or mobile telephone to computer system 29 in service center 28.

In another embodiment of the method according to the present invention, there is no strict separation of delivery and pickup rounds. In this case, driver 24 can use a selection menu in display 4 of mobile data terminal 1. Driver 24 decides between a pickup or a delivery to a customer, or a change of driver. Delivery and pickup can be performed at the same time.

Via display 4 of mobile data terminal 1, driver 24 can control the collected data, or he can use the different functions offered in display 4 to change from one level of the program to the next. All data collected from the various types of barcodes by means of barcode scanner 10 are stored in the different data sets in the order in which they were acquired. As a consequence, whilst still processing a customer order, it is possible to scroll over all already available data sets; this is done using first arrow key 2e or second arrow key 2f. If the beginning or the end of a data set is reached during scrolling, then an acoustical signal will be heard. With "DATA ACQUISITION" key 2c, the data input mask is shown empty and a new data set can be read by barcode scanner 10 and stored in mobile data terminal 1. With "END" key 2d, the current operation is terminated and the next highest program level appears in display 4 of mobile data terminal 1.

It should be remarked at this point that the numbers of customers 20₁, 20₂ to 20_{N} or the numbers of goods/containers for goods 22₁ₐ, 22_{1b}, 22₂ₐ, .... 22_{Na}, 22_{Nb}, 22_{Nc} can also be read into mobile data terminal 1 via the numerical keys of said terminal.

When mobile data terminal 1 is switched on, the program implemented in mobile data terminal 1 is displayed. In particular, the version of the program just used and the current day's date is displayed. By pressing "INPUT" key 2h, driver 24 gets to display 34 as shown in FIG. 3. Display 34 represents the main menu of the implemented program. In the embodiment shown here, the display shows five lines 34a, 34b, 34 c, 34d and 34e. Selection of the first line 34a allows data concerning driver 24 and/or transportation vehicle 26 to be read into mobile data terminal 1. Second line 34b makes it possible to start the part of the program for the acquisition of data contained in barcodes of customers 20₁, 20₂ to 20_{N} and of the data in the barcodes of goods/containers for goods 22₁ₐ, 22_{1b}, 22₂ₐ, .... 22_{Na}, 22_{Nb}, 22_{Nc}. The third menu point in third line 34c calls up the part of the program which deals with communication. Here, data saved in the storage of mobile data terminal 1 can be loaded onto a data base in service center 28 either by data telecommunication or via a direct connection with computer system 29. By calling up fourth line 34d of the main menu, the date and/or the time can be changed. The fifth line can be used to bring the user back to the version display.

Before any round can be commenced, the data have to be entered which relate to driver 24. When the first line 34a of the main menu 34 is selected, the message "data already transmitted" appears on display 4 of mobile data terminal 1. If this message is confirmed by means of key 2d "END" or "INPUT" key 2h, then the main menu reappears. By pressing upper right key 2b, the user will be returned to display 36 shown in FIG. 4a.

When this display 36 appears in the display of mobile data terminal 1, barcodes 24a for driver 24, for transportation vehicle 26 and for the round to be made can be entered into the mobile data terminal. The data obtained by means of the barcodes are presented in readable form in display 4. Display 36 for the data consists of three lines 36a, 36b and 36c.

The first line 36a represents the number of driver 24, for instance, a five digit number. The second line 36b represents the number of vehicle 26 as a four digit number and the third line 36c represents the number of the round as a five-digit number. By pressing "INPUT" key 2h, driver 24 arrives at display 38 as shown in FIG. 4b. With this display the data just entered can be checked. A welcoming message 38a appears in display 4 and this is followed by the appearance of the data entered for driver 24, transportation vehicle 26 and the round. Inquiry line 38b then appears in which the correctness of the data has to be confirmed. After confirmation of the correctness of data by means of "INPUT" key 2h, the user is returned to the first display 34. In the next step, the second line 34b of first display 34 can be selected.

Driver 24 gets to display 40 as shown in FIG. 5 in which all menu items available for his round appear in display 4 of mobile data terminal 1. The load function for goods/containers for goods 22₁ₐ, 22_{1b}, 22₂ₐ, .... 22_{Na}, 22_{Nb}, 22_{Nc} can be called up in first line 40a. The delivery function "CUSTOMER/CONTAINERS FOR GOODS" can be called up in second line 40b. In third line 40c the menu item "CONTAINERS FOR GOODS/CUSTOMER" can be selected where goods/containers for goods 22₁ₐ, 22_{1b}, 22₂ₐ, .... 22_{Na}, 22_{Nb}, 22_{Nc} to be delivered are first entered and afterwards the barcode of the customer on the round to be made by the driver.

Selection of one of the menu points, as shown in FIG. 5, will allow the user to get to displays 42, 44 and 46 of display 4 (as shown in FIGS. 6a to 6c) of mobile data terminal 1. Display 42 provides driver 24 with a readable representation of the barcodes of the goods/containers for goods 22₁ₐ, 22_{1b}, 22₂ₐ, .... 22_{Na}, 22_{Nb}, 22_{Nc} which have been loaded onto transportation vehicle 26. Line 42a displays a ten digit number 42b which corresponds to the entered barcode 32_{1b}, 32₂ₐ, .... 32_{Na}, 32_{Nb}, 32_{Nc}. The positions 1 to 5 correspond to the number of loaded goods/containers for goods 22₁ₐ, 22_{1b}, 22₂ₐ, .... 22_{Na}, 22_{Nb}, 22_{Nc} and the positions six to ten must agree with the number entered into display 36 for the number of the round. The mobile data terminal 1 checks this and, in case of a discrepancy will display, for example, the message "Wrong Round". By pressing "ACQUISITION" key 2c, line 42a for the number 42b is emptied and a new barcode 32₁ₐ, 32_{1b}, 32₂ₐ, .... 32_{Na}, 32_{Nb}, 32_{Nc} for goods/containers for goods 22₁ₐ, 22_{1b}, 22₂ₐ, .... 22_{Na}, 22_{Nb}, 22_{Nc} can be entered. When driver 24 has recorded all data for goods/containers for goods 22₁ₐ, 22_{1b}, 22₂ₐ, .... 22_{Na}, 22_{Nb}, 22_{Nc} he can return to display 40 (shown in Fig. 5) by pressing "END" key.

Selection of second line 40b (Fig. 5) will call up delivery function "CUSTOMER/CONTAINERS FOR GOODS". The program then checks with mobile data terminal 1 to determine whether the load function was performed in the prior step. If this was not the case, a reminder appears in display 4 that this function has to be first performed. Display 44 (Fig. 6b) has line 44a into which barcodes 30₁, 30₂ to 30_{N} of customers 20₁, 20₂ to 20_{N} can be entered and second line 44b into which the barcodes of goods/containers for goods 22₁ₐ, 22_{1b}, 22₂ₐ, .... 22_{Na}, 22_{Nb}, 22_{Nc} to be delivered can be entered. The number of the customer shown in first line 44a is compared by mobile data terminal 1 with the number of the customer obtained during the load function. In this way, it is possible to check whether or not customers 20₁, 20₂ to 20_{N} are on the round. In the case of a discrepancy, a message will appear in mobile data terminal 1 which will say, for example, "wrong customer". The barcodes of goods/containers for goods 22₁ₐ, 22_{1b}, 22₂ₐ, .... 22_{Na}, 22_{Nb}, 22_{Nc} delivered to the customer are scanned and the number appears in second line 44b of display 44. Mobile data terminal 1 also checks if goods/containers for goods 22₁ₐ, 22_{1b}, 22₂ₐ, .... 22_{Na}, 22_{Nb}, 22_{Nc} belong to customers 20₁, 20₂ to 20_{N}. The scanned number is compared with number 42b which was already read during the load function. By pressing "DATA ACQUISITION" key 2c, the area of line 44b, in which the number appears, is again emptied, thus enabling the input of data for a new delivery round. After finishing the delivery to a customer, "END" key 2d is pressed. The program of mobile data terminal 1 checks if the delivery has been completed. If this is the case, display 4 of mobile data terminal 1 shows display 40.

Selection of third line 40c (Fig. 5) calls up the delivery function "CONTAINERS FOR GOODS/CUSTOMER". Fig. 6c shows display 46 with line 46a for entering barcodes 32_{1b}, 32₂ₐ, .... 32_{Na}, 32_{Nb}, 32_{Nc} for goods/containers for goods 22₁ₐ, 22_{1b}, 22₂ₐ, .... 22_{Na}, 22_{Nb}, 22_{Nc}. The number shown in first line 46a for goods/containers for goods 22₁ₐ, 22_{1b}, 22₂ₐ, .... 22_{Na}, 22_{Nb}, 22_{Nc} is compared with the number shown in second line 46b of customer 20₁, 20₂ to 20_{N}. The number for goods/containers for goods 22₁ₐ, 22_{1b}, 22₂ₐ, .... 22_{Na}, 22_{Nb}, 22_{Nc} consists of a first and a second part. The first part with the positions 1 to 5 relates to the number of the customer and the second part with the positions six to ten relates to the number for goods/containers for goods 22₁ₐ, 22_{1b}, 22₂ₐ, .... 22_{Na}, 22_{Nb}, 22_{Nc}. The number for customer 20₁, 20₂ to 20_{N} has to agree with the number for customer 20₁, 20₂ to 20_{N} on goods/containers for goods 22₁ₐ, 22_{1b}, 22₂ₐ, .... 22_{Na}, 22_{Nb}, 22_{Nc}. In this way it is possible to check if customer 20₁, 20₂ to 20_{N} on the round has put out the correct goods/containers for goods 22₁ₐ, 22_{1b}, 22₂ₐ, .... 22_{Na}, 22_{Nb}, 22_{Nc} for pickup. In the event of a discrepancy, mobile data terminal 1, displays, for example, the message "wrong pickup". By pressing "DATA ACQUISITION" key 2c, the area of line 46a showing the number is again emptied and the acquisition of data for more goods/containers for goods is possible. After completion of a pickup round to a customer, "JUMP" key 2c is pressed whereupon a switch is made to second line 46b of display 46, and pickup can be performed at another customer. Once the pickup has been completed, "END" key 2d is pressed. The program of mobile data terminal 1 checks if the pickup has been completed. If this is the case, display 4 of mobile data terminal 1 shows display 40.

The transfer of data from mobile data terminal 1 to computer system 29 is performed by selecting third line 34c in main menu 34. Mobile data terminal 1 also checks if the data are available for transmission. If the data are available for transmisssion, then display 4 of the mobile data terminal 1 shows display 48 bearing command 48a "connect the mobile data terminal with the computer!". The transmission is started by pressing "INPUT" key 2h. After completion of transmission, a message appears that the transmission was successfully performed. By pressing "INPUT" key 2h, display 4 returns to display 34 of the main menu.

When the fourth line 34d of the main menu 34 is selected (see Fig. 8a), the display 50 appears in display 4 and the user can change the date/time. A password has to be entered in line 50a of display 50 in order to prevent unauthorized tampering. When the correct password is entered, display 52 (see Fig. 8b) appears in display 4 of mobile data terminal 1 with a first line 52a for the date and a second line 52b for the time. By pressing "END" key 2d or "INPUT" key 2h the user will be returned to main menu 34.

The present invention has been described with reference to a preferred embodiment; however, it is obvious that an person skilled in the art may make modifications in accordance with his capabilities without exceeding the scope of protection of the following claims.

### Parts list

- 1: mobile data terminal
- 2: keys for manual input
- 2a: upper left key
- 2b: upper right key
- 2c: "DATA ACQUISITION" key
- 2d: "END" key
- 2e: first arrow key
- 2f: second arrow key
- 2g: "RUBOUT" key
- 2h: "INPUT" key
- 2k: "JUMP" key
- 2i: "SCAN" key
- 4: display
- 6: interface
- 8: connection for recharging battery
- 10: barcode scanner
- 12: side wall
- 20₁, 20₂ .... 20_{N}: customers
- 22₁ₐ, 22_{1b}, 22₂ₐ, .... 22_{Na}, 22_{Nb}, 22_{Nc},: goods/containers for goods
- 24: driver
- 24a: barcode of the driver
- 26: transportation vehicle
- 26a: barcode of the transportation vehicle
- 27: acoustic coupler/mobile telephone
- 28: service center
- 29: computer system
- 30₁, 30₂ .... 30_{N}: barcode of the customer
- 32₁ₐ, 32_{1b}, 32₂ₐ, .... 32_{Na}, 32_{Nb}, 32_{Nc} ....: barcode of goods/containers for goods
- 34: first display
- 34a: first line of first display
- 34b: second line of first display
- 34c: third line of first display
- 34d: fourth line of first display
- 34e: fifth line of first display
- 36: display of driver's data
- 36a: first line of the display of the driver's data
- 36b: second line of the display of the driver's data
- 36c: third line of the display of the driver's data
- 38: display for performing checks
- 38a: welcome formula
- 38b: inquiry line
- 40: display of the menu points available for a delivery/pickup round
- 40a: first line of display 40
- 40b: second line of display 40
- 40c: third line of display 40
- 42: display of load function
- 42a: ten-digit number in display 42
- 42b: number
- 44: display of delivery function ("CUSTOMER/CONTAINERS FOR GOODS")
- 44a: first line of display 44
- 44b: second line of display 44
- 46: display of the delivery function ("CONTAINERS FOR GOODS/CUSTOMER")
- 46a: first line of display 46
- 46b: second line of display 46
- 48: communication display
- 48a: report
- 50: display of password
- 50a: line of display 50
- 51: password
- 52: display for changing date/time
- 52a: first line of display 52
- 52b: second line of display 52

## Claims

1. Method for tracking and controlling the delivery and/or pickup of goods/containers for goods (22₁ₐ, 22_{1b}, 22₂ₐ, .... 22_{Na}, 22_{Nb}, 22_{Nc} ...), characterized by the following steps:
a) taking a mobile data terminal (1) in service center (28), said mobile data terminal (1) having an integrated barcode scanner (10) for reading the data required for performing tracking and controlling;
b) reading the barcoded data of a driver (24) performing the pickup or delivery, of his route and of a vehicle (26) used for the purpose of transportation;
c) storing of the data read in step b) in a storage of mobile data terminal (1) and displaying the data read in step b) in readable form;
d) arriving at all customers (20₁, 20₂ .... 20_{N}) on the round and reading of each customer's barcoded data and the data of the goods/containers for goods being picked up or delivered at said customer together with simultaneous storage of the date and the time;
e) storing the data read in step d) and of the date and time in the storage of the mobile data terminal (1) and displaying the data read in step d) in readable form in a display (4) of the mobile data terminal (1); and
f) transferring of the data at the end of the delivery and/or pickup round from the storage of the mobile data terminal (1) to a computer system (29) in a service center (28).

2. Method according to Claim 1, characterized in that during the pickup of goods/containers for goods (22₁ₐ, 22_{1b}, 22₂ₐ, .... 22_{Na}, 22_{Nb}, 22_{Nc} ....) from customers (20₁, 20₂, .... 20_{N}) the following steps are performed:
- reading the barcode of the customer, said barcode being located in a pickup room, and displaying the number of the customer in the display (4);
- removing of the goods/containers for goods from the pickup room and reading the barcodes of the goods/containers for goods and displaying the number of the goods/containers for goods in the display (4) of the mobile data terminal (1);
- using a program in the mobile data terminal (1) to determine the customer's number contained in the number on the goods/containers for goods and comparing this number with the customer's number entered into said terminal in a prior step; and
- displaying a message in the event of a discrepancy between the numbers.

3. Method according to Claim 1, characterized in that during the delivery of goods/containers for goods (22₁ₐ, 22_{1b}, 22₂ₐ, .... 22_{Na}, 22_{Nb}, 22_{Nc}, ....) to customers (20₁, 20₂ .... 20_{N}) the following steps are performed:
- reading the barcode of the customer, said barcode being located in the pickup room, and displaying the number of the customer in display (4) of the mobile data terminal;
- depositing the goods/containers for goods in the pickup room and reading the barcodes of the goods/containers for goods and displaying the numbers of the goods/containers for goods in display (4) of the mobile data terminal (1);
- using the program in the mobile data terminal (1) to determine the customer's number contained in the number on the goods/containers for goods and comparing this number with the customer's number read into the mobile data terminal in a prior step;
- displaying of a message when there is a discepancy between the two numbers.

4. Method according to Claim 3, characterized in that the following steps are performed:
- reading in the service center of all barcodes of goods/containers for goods (22₁ₐ, 22_{1b}, 22₂ₐ, .... 22_{Na}, 22_{Nb}, 22_{Nc} ....) to be delivered during a round;
- using of the program in mobile data terminal (1) to determine the tour's number contained in the number on the goods/containers for goods and comparing of this number with the tour's number read into the mobile data terminal (1) in a prior step; and
- displaying a message when there is a discrepancy between the two numbers.

5. Method according to Claim 1, characterized in that the transfer of the stored data from the mobile data terminal (1) to the computer system (29) in the service center (28) is performed by means of a data tele-transfer unit.

6. Method according to one of Claims 1 to 4, characterized in that the transfer of the stored data from mobile data terminal (1) to computer system (29) in service center (28) is performed by means of a conventional cable connection and a suitable communication program.

7. Arrangement for tracking and controlling the delivery and/or pickup of goods/containers for goods (22₁ₐ, 22_{1b}, 22₂ₐ, .... 22_{Na}, 22_{Nb}, 22_{Nc}, ....), said arrangement comprising a mobile data terminal (1) with a display (4) and keys (2) for data input and for activating certain functions stored in mobile data terminal (4); said arrangement likewise being provided with a service center (28) with a computer system (29) to which the data stored in mobile data terminal (1) can be transferred or in which the functions stored in mobile data terminal (1) can be updated, characterized in that a barcode scanner (10) is integrated into the mobile data terminal (1) in that all data which is to be collected by the mobile data terminal (1), are available in the form of a barcode, and in that one barcode is allocated to a driver (24), one to transportation a vehicle (26), one to each customer (20₁, 20₂, .... 20_{N}) on a round and one to each of the containers for goods (22₁ₐ, 22_{1b}, 22₂ₐ, .... 22_{Na}, 22_{Nb}, 22_{Nc} ....) which are to be delivered to the customers (20₁, 20₂ .... 20_{N}) and which are to be picked up from the customers (20₁, 20₂ .... 20_{N}) respsectively.

8. Arrangement according to Claim 7, characterized in that the tour data stored in the mobile data terminal (1) can be transmitted to the computer system (29) in the service center (28) via data telecommunication.

9. Arrangement according to Claim 7, characterized in that the tour data stored in the mobile data terminal (1) can be transmitted via a conventional cable connection and an appropriate communication program.
